# EUROPÄISCHE PATENTSCHRIFT

(11) **EP 0 788 975 B1**
(45) Veröffentlichungstag und Bekanntmachung des Hinweises auf die Patenterteilung: **30.06.1999**
(21) Anmeldenummer: 96250036.9
(22) Anmeldetag: 12.02.1996
(51) Int. Cl.: B65D 41/48, B65D 51/18

(54) **Sicherheits- und Schutzkappe für Behälteröffnungen**
Safety and protection cap for container openings
Capuchon de sécurité et de protection pour orifices de récipient

(43) Veröffentlichungstag der Anmeldung: 13.08.1997
(73) Patentinhaber: Montelvini S.p.A., 31040 Volpago del Montello (IT)
(72) Erfinder: Celli, Pierenzo, IT-32032 Feltre (BL) (IT)
(74) Vertreter: Wablat, Wolfgang, Dr.Dr.

(56) Entgegenhaltungen:
- EP-A- 0 320 475
- EP-A- 0 652 162
- DE-A- 3 241 044
- DE-U- 8 702 384
- DE-U- 9 109 221
- FR-A- 1 441 714
- FR-A- 1 479 330
- FR-A- 2 074 591
- FR-A- 2 203 747
- GB-A- 2 255 083
- US-A- 4 531 650
- US-A- 4 919 286
- US-A- 5 320 237

## Beschreibung

Die Erfindung betrifft eine Sicherheits- und Schutzkappe für Behälteröffnungen, insbesondere für die Öffnungen von an Flüssigkeitsbehältern angebrachten Auslaufstutzen, mit einem Deckel zum Abdecken der Behälteröffnung und einem deren Randbereich umschließenden Bundring.

Es sind bereits verschiedene Kappen bekannt, die an den mit Regulierventilen ausgerüsteten Öffnungen von Fässern und sonstigen Flüssigkeitsbehältern angebracht werden können. Diese Kappen haben die Aufgabe, die Ventile oder Hähne (Auslaufstutzen) vor mechanischen Einwirkungen oder Staub zu schützen und die Identifizierung des Behälterinhalts zu ermöglichen. Sie sichern die Ventile überdies gegen unbefugtes Öffnen und unbefugte Flüssigkeitsentnahme.

Im allgemeinen bestehen diese Kappen aus einem mit einem Deckel verbundenen Bundring, der an seiner Innenfläche eine Haltevorrichtung aufweist. Diese Haltevorrichtungen schieben sich durch den auf die Kappe ausgeübten Druck soweit auf den Ansatz (Auslaufstutzen) an der Behälteröffnung, daß sie an der Innenseite des Ansatzes gehalten werden. Zum Öffnen des Behälters muß der Deckel vom Rand des Bundringes abgerissen werden, wobei der Bundring am Ansatz der Behälteröffnung verbleibt. Nach dem Öffnen des Auslasses kann die Kappe nicht wieder verwendet werden, und zwar auch nicht für den Schutz der Auslaßöffnung oder die Identifizierung des Behälterinhalts.

Bei einer verbesserten Ausfuhrung dieser Kappen kann der Deckel zum Schutz und zur Identifizierung und gleichzeitig zum Erkennen eines vorangegangen Öffnens wiederverwendet werden, da die Kappe mit einem Bundring mit elastischer Halterung ausgerüstet ist, die sich beim Öffnen biegt und das Abheben des Deckels mit dem Bundring und der an diesem angebrachten Halterung ermöglicht. Auf diese Weise könnte derselbe Bundring für das nachfolgende Verschließen weiter benutzt werden. Gemäß dieser Lösung bleibt der abnehmbare Teil des Bundringes vor feststehenden Teil getrennt, wobei die vorangegangene Handhabung des Verschlusses erkennbar ist, obgleich ein gewisser Verschluß als Schutz für das Behälterventil gewährleistet zu sein scheint. Tatsächlich garantiert jedoch auch diese Kappe aus verschiedenen Gründen das erwünschte Verschließen nicht.

Erstens werden die Laschen oder Halteelemente beim ersten Öffnen derart abgebogen, daß sie nicht wieder richtig in ihren Sitz am Ansatz der Behälteröffnung einrasten und sich der Deckel nach dem Wiederanbringen bei der ersten mechanischen Einwirkung erneut loslöst.

Da zum zweiten jeder Bundring nicht mit seinem Deckel verbunden ist, wird die Bedienungsperson kaum Zeit zum erneuten Anbringen des Deckels verwenden, zumal bekannt ist, daß dieser ohnehin nicht hält.

Ein dritter Grund besteht schließlich in der Möglichkeit, daß die Bedienungsperson einen anderen Deckel als den ursprünglich angebrachten aufsetzen könnte, dessen Beschriftung eventuell nicht mit dem tatsächlichen Inhalt des Behälters übereinstimmt.

In FR-A-2 203 747 wird eine Sicherheits- und Schutzkappe für Behälteröffnungen, insbesondere für die Öffnungen von an Flüssigkeitsbehältern vorgesehenen Auslaufstutzen, mit einem Deckel zum Abdecken der Behälteröffnung und einem deren Randbereich abschließenden Bundring beschrieben, wobei der Bundring mit ein Wiederabziehen verhindernden Halteelementen ausgerüstet ist und der Deckel über eine oder mehrere, eine Verschlußversiegelung bildende, leicht abtrennbare Verbindungsstelle(n) mit dem Bundring verbunden ist, wobei der Deckel gleichzeitig über ein Gelenkteil dauerhaft an den Bundring angeschlossen ist und über ein an der Behälteröffnung verrastbares Verschlußteil verfügt.

Es ist Aufgabe der vorliegenden Erfindung, die bei den bekannten Kappen bestehenden Nachteile zu beseitigen und eine Kappe zu schaffen, deren Bundring so auf den Ringrand bzw. das Mundstück oder den Auslaufstutzen an der Behälteröffnung aufgepreßt wird, daß er beim Freigeben der Behälteröffnung durch Abheben des Deckels nicht mehr abgezogen werden kann. Eine weitere Aufgabe besteht darin, mit einem einfachen konstruktiven Aufbau eine kostengünstige Herstellung der Kappe zu ermöglichen.

Erfindungsgemäß wird die Aufgabe mit einer Sicherheits- und Schutzkappe für Behälteröffnungen, insbesondere für die Öffnungen von an Flüssigkeitsbehältern vorgesehenen Auslaufstutzen, mit einem Deckel zum Abdecken der Behälteröffnung und einem deren Randbereich abschließenden Bundring, wobei der Bundring mit ein Wiederabziehen verhindernden Halteelementen ausgerüstet ist und der Deckel über eine oder mehrere, eine Verschlußversiegelung bildende, leicht abtrennbare Verbindungsstelle(n) mit dem Bundring verbunden ist, wobei der Deckel gleichzeitig über ein Gelenkteil dauerhaft an den Bundring angeschlossen ist und über ein an der Behälteröffnung verrastbares Verschlußteil verfügt in der Weise gelöst, daß die am Bundring angebrachten Halteelemente aus mindestens zwei von dessen Innenwand schräg nach oben gerichteten, plattenartigen Verriegelungsteilen so geringer Elastizität bestehen, daß diese gerade über den Ringrand der Öffnung des Behälters geschoben werden können und somit eine ausreichende Steifigkeit gegen weitere Verformung und damit zum Verhindern des Wiederabziehens des einmal samt Deckel angebrachten Bundringes aufweisen und daß die die Halteelemente bildenden schrägen Verriegelungsteile zur Erhöhung der Steifigkeit ein gewölbte Form aufweisen.

Der Grundgedanke der Erfindung besteht somit darin, den Bundring so auf den Ringrand bzw. das Mundstück oder den Auslaufstutzen an der Behälteröffnung aufzupressen, daß er beim Freigeben der Behälteröffnung durch Abheben des Deckels nicht mehr abgezogen werden kann. Das Abziehen des Bundringes wird durch die Halteelemente blockiert.

Die Steifigkeit der schrägen Verriegelungsteile ist so groß, daß die Kappe nach dem Aufschieben auf den Ansatz an der Behälteröffnung an deren Ringrand verriegelt ist und nicht mehr abgezogen werden kann.

Gleichzeitig bleibt aber der Deckel auch nach dem Öffnen durch das Gelenkteil mit dem Bundring verbunden, so daß er weiterhin als Verschlußorgan zum Schutz der Behälteröffnung und des Behälterinhalts, aber auch zur Identifizierung der im Behälter enthaltenen Flüssigkeit zur Verfügung steht. Das Wiederverschließen der Behälteröffnung mit dem gelenkig befestigten Deckel erfolgt mit Hilfe des an diesem angebrachten, als elastischer Haken ausgebildeten Verschlußteils, das hinter dem Ringrand der Behälteröffnung eingerastet werden kann und zum Öffnen des Deckels ausrastbar ist.

Eine bevorzugte Ausführungsform der Erfindung ist dadurch gekennzeichnet, daß der Rand des Deckels mit dem Bundring über dünne, beim Öffnen des Deckels abreißbare Verbindungsstellen verbunden ist. Diese als Abreißabschnitte fungierenden Verbindungsstellen gewährleisten zum einen - zusammen mit dem Verschlußteil - eine stabile Verbindung zwischen dem Deckel und dem Bundring und damit einen sicheren Behälterverschluß. Sie stellen zum anderen aber eine Versiegelung der Sicherheits- und Schutzkappe dergestalt dar, daß die unzerstörten Abreißabschnitte die Unversehrtheit der Behälteröffnung bzw. des Behälterinhalts anzeigen und garantieren, während ein durchtrennter Abreißabschnitt auf einen vorangegangenen Zugang zur Behälteröffnung bzw. zu der im Behälter enthaltenen Flüssigkeit hinweist.

Es wird somit eine Verschlußkappe zur Verfügung gestellt, die einerseits der Versiegelung der Behälteröffnung bzw. der Anzeige eines vorangegangenen, gegebenenfalls unbefugten Öffnens der Kappe dient und andererseits ein sicheres und nach dem Öffnen wiederholtes Verschließen sowie zu jeder Zeit eine Identifizierung des Behälterinhalts anhand des an Bundring verbleibenden Deckels mit der darauf befindlichen Aufschrift gestattet.

Nach einem weiteren Merkmal der Erfindung sind die Abreißabschnitte zwischen dem Rand bzw. einzelnen, durch Aussparungen gebildeten Randteilen des Deckels und dem Bundring gebildet. Das Vorsehen einzelner Randteile mit durch Aussparungen unterbrochenen Abreißabschnitten erleichtert den Abreißvorgang beim ersten Öffnen. Vorzugsweise sind die Aussparungen im Rand des Deckels im Bereich der am Bundring angebrachten Halteelemente vorgesehen, um dadurch das Aufdrücken der Kappe auf die Behälteröffnung zu erleichtern.

Die erfindungsgemäße Sicherheits- und Schutzkappe ist konstruktiv einfach aufgebaut und wird in einem Stück aus Plastikmaterial geformt. Sie ist daher auf einfache Weise und kostengünstig herstellbar.

Weitere Merkmale und vorteilhafte Ausgestaltungen der Erfindung sind in den Unteransprüchen aufgeführt.

Im folgenden wird ein Ausführungsbeispiel der Erfindung näher erläutert. In der zugehörigen Zeichnung zeigen:
- Fig. 1: eine erfindungsgemäße Kappe in einer Ansicht von unten, teilweise im Schnitt längs der Linie I-I in Fig. 2;
- Fig. 2: eine senkrechte Schnittansicht der Kappe längs der Linie II-II in Fig. 1;
- Fig. 3: eine weitere Schnittansicht der Kappe längs der Linie III-III in Fig. 1;
- Fig. 4: eine Seitenansicht der erfindungsgemäßen Kappe in geöffnetem Zustand;
- Fig. 5: eine Seitenansicht der in Fig. 4 gezeigten Kappe, jedoch in dem nach dem ersten Öffnen wieder geschlossenen Zustand; und
- Fig. 6: einen Schnitt längs der Linie VI-VI in Fig. 1 Darstelung des Abreißabschnitts zwischen Deckel und Bundring.

In sämtlichen Figuren sind gleiche Teile mit gleichen Bezugszeichen beschriftet.

Entsprechend der in der Zeichnung dargestellten konstruktiven Lösung besteht die vorgeschlagene Kappe im wesentlichen aus einem Deckel 1 mit einem Rand 2, der durch Abreißabschnitte (Materialschwachstellen oder dünne Verbindungstellen) 4 sowie ein Gelenkteil 5 mit einem Bundring 3 verbunden ist, wobei der Bundring 3 mit mindestens zwei im wesentlichen starren Halteelementen 6 und 7 ausgerüstet ist.

Der zur Unterseite des Deckels 1 im rechten Winkel verlaufende Rand 2 ist durch zwei oder mehr Aussparungen 9 und 10 unterbrochen. Der Rand 2 ist mit dem Bundring 3 durch einige eine dünne Verbindungsstelle bildende Abreißabschnitte 4 verbunden, die sich zwischen den beiden (oder mehreren) bereits den Rand 2 vom Bundring 3 trennenden Aussparungen 9 und 10 befinden. Die Abreißabschnitte 4 erleichtern durch einfaches Abreißen des mit dem Rand 2 verbundenen Deckels 1 die vollständige Trennung zwischen Rand 2 und Bundring 3.

Auch nach dem Abreißen bleiben jedoch der Rand 2 und der Bundring 3 über das Gelenkteil 5 miteinander verbunden. Das Gelenkteil 5 verhindert das Loslösen bzw. Abtrennen des Deckels 1 von dem Behälter C, an dem die Kappe befestigt ist.

Der Bundring 3 verfügt, wie oben erwähnt, über mindestens zwei Halteelemente (Verriegelungsteile) 6 und 7. Diese Halteelemente 6 und 7 weisen eine minimale Elastizität auf, um gerade über den Ringrand 12 der Behälteröffnung geschoben werden zu können und damit ihre Aufgabe zur Befestigung bzw. zum Halten des Bundringes 3 zu erfüllen.

Erfindungsgemäßes Merkmal dieser Halteelemente 6 und 7 ist deren verringerte Elastizität und folglich ihre hohe Steifheit, die noch durch ihre bogenförmige Ausbildung begünstigt wird. Dadurch kann der einmal am Ringrand 12 der Behälteröffnung angebrachte Bundring 3 nicht mehr abgenommen werden, es sei denn, der Bundring 3 wird bei einer späteren Wiederauffüllung der Behälters C durchschnitten.

Außer der Tatsache der Verbindung des Randes 2 mit dem Bundring 3 durch ein Gelenkteil 5 besteht ein weiteres Kennzeichen des Deckels 1 darin, daß gegenüber dem Gelenkteil 5 am Rand 2 ein Verschlußteil (elastischer Haken) 13 angebracht ist.

Wie insbesondere aus den Figuren 3 und 5 ersichtlich ist, besteht dieses Verschlußteil 13 aus einem kleinen abgewinkelten Steg, der vom Rand 2 derart auskragt, daß er sich beim Andrücken des Deckels 1 an den Ringrand 12 der Behälteröffnung durch die Elastizität des Plastikmaterials, aus dem der Deckel 1 besteht, leicht verformt. Aufgrund dieser Verformung überwindet das Verschlußteil 13 den Ringrand 12 und rastet ein, um somit zur Stabilität der Kappe auf der Öffnung des Behälters C beizutragen.

Beim Öffnen des Deckels 1 wird nicht nur die durch den Abreißabschnitt 4 gebildete Verbindung zerstört, sondern auch das Verschlußteil 13 wird ohne besondere Kraftanwendung leicht nachgeben.

Im folgenden wird die Funktion des Deckels beschrieben:

Vor dem Versand des Behälters für Getränke oder andere Flüssigkeiten wird die Kappe aus Plastikmaterial durch einfachen Druck auf den Deckel 1 auf den Ringrand 12 der Behälteröffnung aufgedrückt, um den Behälterinhalt gegen unbefugte Handlungen zu sichern sowie den Auslaufhahn (oder Auslaufstutzen) zu schützen und den Inhalt zu kennzeichnen bzw. feststellen zu können. Auf der Außenseite des Deckels 1 werden die gesetzlich vorgeschriebenen Angaben über die Art der enthaltenen Flüssigkeit und deren Herkunft aufgezeichnet.

Durch den auf den Deckel 1 ausgeübten Druck werden die Halteelemente 6 und 7 soweit auseinandergedrückt, daß sie sich über den Ringrand 12 der Behälteröffnung schieben lassen und ihn vollständig überwinden, bis sie wieder ihre ursprüngliche Form angenommen haben. In dieser lage verhindern die Halteelemente 6 und 7, daß der Bundring 3 vom Ringrand 12 der Behälteröffnung entfernt werden kann und halten damit gemeinsam mit dem Abreißabschnitt 4 und dem bereits bekannten Verschlußteil 13 die gesamte Kappe am Ringrand 12 fest.

Soll nun die Behälteröffnung für eine teilweise oder vollständige Entleerung des Behälters C freigegeben werden, so genügt ein leichter Druck von unten auf eine Lasche 14 des Deckels 1, um zuerst den durch das Verschlußteil 13 geschaffenen Verschluß zu öffnen und dann die mit dem Abreißabschnitt 4 geschaffene Verbindung zwischen dem Bundring 3 und dem Rand 2 des Deckels 1 abzureißen. Damit wird der in Fig. 4 dargestellte Zustand erreicht, wonach der Deckel 1, der durch das Gelenkteil 5 mit dem Bundring 3 verbunden bleibt, die Behälteröffnung (ein Ventil oder einen Hahn) des Behälters C freigibt.

Nach der Flüssigkeitsentnahme genügt es, den Deckel 1 wieder gegen den Ringrand 12 abzubiegen und das Verschlußteil 13 durch leichten Druck wieder einrasten zu lassen. Der Deckel 1 verschließt somit die Behälteröffnung und garantiert weiterhin den Schutz und die Sauberkeit an der Behälteröffnung bzw. des Behälterinhalts sowie die vorgesehene Identifizierung des Behälterinhalts. Gleichzeitig ist der nun sichtbare Spalt längs des Abreißabschnittes 4 ein deutlicher Beweis dafür, daß der Deckel 1 entsprechend der Darstellung in Fig. 5 zuvor abgenommen und der Behältere C gehandhabt wurde.

Somit werden die angestrebten Ziele zur Sicherung, Sauberhaltung und Identifizierung des Behälters bzw. Behälterinhalts mit der Aufrechterhaltung der ursprünglichen Versiegelung bzw. dem Sichtbarmachen einer unbefugten Handlung an der Behälteröffnung und der Fortdauer des Schutzes und der Identifizierungsmöglichkeit auch bei leerem Behälter oder zwischenzeitlich gehandhabtem Behälterverschluß in vollem Umfang erreicht.

Die oben beschriebene Lösung versteht sich, wie bereits erwähnt, als reines Ausführungsbeispiel, das heißt unter Beibehaltung des Erfindungsgedankens sind andere konstruktive Ausführungsformen ebenso möglich wie die Anpassung der gleichen Kappe an andere Flüssigkeitsbehälter.

### Bezugszeichenliste:

- 1: Deckel
- 2: Rand
- 3: Bundring
- 4: Abreißabschnitt (dünne Verbindungsstelle)
- 5: Gelenkteil
- 6: Halteelement (Verriegelungsteil)
- 7: Halteelement (Verriegelungsteil)
- 9: Aussparung
- 10: Aussparung
- 12: Ringrand der Behälteröffnung
- 13: Verschlußteil (elastischer Haken)
- 14: Lasche
- C: Behälter

## Patentansprüche

1. Sicherheits- und Schutzkappe für Behälteröffnungen, insbesondere für die Öffnungen von an Flüssigkeitsbehältern vorgesehenen Auslaufstutzen, mit einem Deckel (1) zum Abdecken der Behälteröffnung und einem deren Randbereich abschließenden Bundring (3), wobei der Bundring (3) mit ein Wiederabziehen verhindernden Halteelementen (6, 7) ausgerüstet ist und der Deckel (1) über eine oder mehrere, eine Verschlußversiegelung bildende, leicht abtrennbare Verbindungsstelle(n) (4) mit dem Bundring (3) verbunden ist, wobei der Deckel (1) gleichzeitig über ein Gelenkteil (5) dauerhaft an den Bundring (3) angeschlossen ist und über ein an der Behälteröffnung verrastbares Verschlußteil (13) verfügt, dadurch gekennzeichnet, daß die am Bundring angebrachten Halteelemente (6, 7) aus mindestens zwei von dessen Innenwand schräg nach oben gerichteten, plattenartigen Verriegelungsteilen so geringer Elastizität bestehen, daß diese gerade über den Ringrand (12) der Öffnung des Behälters (C) geschoben werden können und somit eine ausreichende Steifigkeit gegen weitere Verformung und damit zum Verhindern des Wiederabziehens des einmal samt Deckel (1) angebrachten Bundringes (3) aufweisen und daß die die Halteelemente (6, 7) bildenden schrägen Verriegelungsteile zur Erhöhung der Steifigkeit ein gewölbte Form aufweisen.

2. Sicherheits- und Schutzkappe nach Anspruch 1, dadurch gekennzeichnet, daß die den Deckel (1) und den Bundring (3) gegeneinander versiegelnden Verbindungsstellen durch zwischen einem Rand (2) des Deckels (1) und dem Bundring vorgesehene Abreißabschnitte (4) gebildet sind.

3. Sicherheits- und Schutzkappe nach Anspruch 2, dadurch gekennzeichnet, daß der Rand (2) des Deckels (1) durch Aussparungen (9, 10) in einzelne Randteile unterteilt ist, die über den jeweiligen Abreißabschnitt (4) mit dem Bundring (3) verbunden sind.

4. Sicherheits- und Schutzkappe nach Anspruch 2 und 3, dadurch gekennzeichnet, daß die Abreißabschnitte (4) durch Materialschwachstellen gebildet sind.

5. Sicherheits- und Schutzkappe nach Anspruch 3, dadurch gekennzeichnet, daß die Aussparungen (9, 10) im Bereich gegenüber den am Bundring (3) angebrachten Halteelementen (6, 7) vorgesehen sind.

6. Sicherheits- und Schutzkappe nach einer der Ansprüche 1 bis 5, dadurch gekennzeichnet, daß das Verschlußteil (13) an der dem Gelenkteil (5) gegenüberliegenden Seite des Deckels (1) an dessen Rand (2) in Form eines zur Behälteröffnung hin auskragenden und am Ringrand (12) der Behälteröffnung ein- und ausrastbaren Steges angeformt ist.

7. Sicherheits- und Schutzkappe nach Anspruch 6, dadurch gekennzeichnet, daß der auskragende Steg zusammen mit einem Randteil des Randes (2) des Deckels (1) einen als Verschlußteil (13) dienenden elastischen Haken bildet.

8. Sicherheits- und Schutzkappe nach Anspruch 7, dadurch gekennzeichnet, daß am Deckel (1) oberhalb des Verschlußteils (13) eine nach außen auskragende Lasche (14) zum Hochdrücken bzw. Öffnen des Deckels (1) vorgesehen ist.

9. Sicherheits- und Schutzkappe nach einem der Ansprüche 1 bis 8, dadurch gekennzeichnet, daß das Gelenkteil (5) durch einen einstückig mit dem Deckel (1) und dem Bundring (3) geformten, biegbaren Verbindungssteg gebildet ist.

10. Sicherheits- und Schutzkappe nach einem der Ansprüche 1 bis 9, dadurch gekennzeichnet, daß sie aus Plastikmaterial besteht und einstückig ausgebildet ist.

## Claims

1. Safety and protecting cap for container openings, especially for the holes of outlet nozzles as provided at liquid tanks, comprising a lid (1) to cover the tank opening and a flange ring (3) sealing its brim area, said flange ring (3) being equipped with retainer elements (6, 7) preventing it from being pulled off, and said lid (1) being connected with said flange ring (3) via one or several easily disconnectable joints (4) forming a sealing, said lid (1) being at the same time permanently connected to said flange ring (3) via a linking element (5) and comprising a clasp piece (13) that can be snapped into the tank opening, characterized in that said retainer elements (6, 7) mounted to the flange ring consist of at least two plate-like latching members tilted in upward direction from its inner wall and having such low elasticity that they can just be slipped over the annular brim (12) of the tank opening (C), thereby comprising sufficient rigidity to prevent further deformation and pulling off the flange ring (3) and lid (1) once they are mounted, and in that the tilted latching members that form said retainer elements (6, 7) have a domed shape to increase rigidity.

2. Safety and protecting cap according to claim 1, characterized in that the joints sealing said lid (1) and said flange ring (3) die den Deckel (1) und den Bundring (3) are formed by breaking sections (4) between a rim (2) of said lid (1) and the flange ring.

3. Safety and protecting cap according to claim 2, characterized in that said rim (2) of lid (1) is divided into rim sections connected to said flange ring (3) via the respective breaking section (4).

4. Safety and protecting cap according to claims 2 and 3, characterized in that said breaking sections (4) are formed by weak points in the material.

5. Safety and protecting cap according to claim 3, characterized in that said recesses (9, 10) are provided in an area opposite said retainer elements (6, 7) mounted to said flange ring (3).

6. Safety and protecting cap according to any one of claims 1 through 5, characterized in that said clasp piece (13) is integrally mounted at the side of said lid (1) opposite said linking element (5) to said rim (2) in the form of a web projecting towards the tank opening that can be snapped in and off said annular brim (12) of the tank opening.

7. Safety and protecting cap according to claim 6, characterized in that said projecting web forms an elastic catch together with a part of said rim (2) of lid (1) that serves as said clasp piece (13).

8. Safety and protecting cap according to claim 7, characterized in that a shackle (14) protruding in outward direction for pushing up or opening said lid (1) is provided at said lid (1) above said clasp piece (13).

9. Safety and protecting cap according to any one of claims 1 through 8, characterized in that said linking element (5) is formed by a flexible connecting web formed in one piece by said lid (1) and said flange ring (3).

10. Safety and protecting cap according to any one of claims 1 through 9, characterized in that it is made of a plastic material and formed in one piece.

## Revendications

1. Capuchon de sécurité et de protection pour orifices de récipients, en particulier pour les orifices de conduits de sortie prévus sur des récipients de liquide, comprenant un couvercle (1) destiné à recouvrir l'orifice du récipient et un collet (3) qui en borde la région marginale, le collet (3) étant équipé d'éléments de retenue (6, 7) qui empêchent de le retirer de nouveau et le couvercle (1) étant relié au collet (3) par l'intermédiaire d'un ou plusieurs emplacements de liaison (4) facilement frangibles qui forment un scellement de la fermeture, le couvercle (1) étant en même temps relié en permanence au collet (3) par l'intermédiaire d'une charnière (5) et étant équipé d'une partie de fermeture (13) encliquetable sur l'orifice du récipient, caractérisé en ce que les éléments de retenue (6, 7) prévus sur le collet sont constitués d'au moins deux parties de verrouillage en forme de plaques dirigées obliquement vers le haut à partir de sa paroi intérieure et dont l'élasticité est suffisamment faible pour que ces parties de verrouillage puissent juste être enfilées pardessus le bord annulaire (12) de l'orifice du récipient (C) et présentent une rigidité suffisante à l'encontre d'une déformation ultérieure pour empêcher de retirer le collet (3) après qu'il a été mis en place avec le couvercle (1), et en ce que les parties de verrouillage obliques formant les éléments de retenue (6, 7) comportent une forme arquée pour augmenter leur rigidité.

2. Capuchon de sécurité et de protection suivant la revendication 1, caractérisé en ce que les emplacements de liaison qui scellent ensemble le couvercle (1) et le collet (3) sont constitués par des sections déchirables (4) prévues entre un rebord (2) du couvercle (1) et le collet.

3. Capuchon de sécurité et de protection suivant la revendication 2, caractérisé en ce que le rebord (2) du couvercle (1) est divisé par des évidements (9, 10) en parties de rebord individuelles qui sont reliées au collet (3) par l'intermédiaire des sections déchirables (4) respectives.

4. Capuchon de sécurité et de protection suivant les revendications 2 et 3, caractérisé en ce que les sections déchirables (4) sont constituées par des zones de matière affaiblies.

5. Capuchon de sécurité et de protection suivant la revendication 3, caractérisé en ce que les évidements (9, 10) sont prévus dans la région située en regard des éléments de retenue (6, 7) du collet (3).

6. Capuchon de sécurité et de protection suivant l'une des revendications 1 à 5, caractérisé en ce que la partie de fermeture (13) est formée sur le côté du couvercle (1) opposé à la charnière (5), sur le rebord (2) du couvercle, sous la forme d'une languette en saillie vers l'orifice du récipient et qui peut s'encliqueter sur le bord annulaire (12) de l'orifice du récipient et s'en dégager par encliquetage.

7. Capuchon de sécurité et de protection suivant la revendication 6, caractérisé en ce que la languette en saillie forme, avec une partie marginale du rebord (2) du couvercle (1), un crochet élastique servant de partie de fermeture (13).

8. Capuchon de sécurité et de protection suivant la revendication 7, caractérisé en ce que sur le couvercle (1), au-dessus de la partie de fermeture (13), est prévue une patte (14) en saillie vers l'extérieur, servant à presser fortement sur le couvercle (1) et à l'ouvrir.

9. Capuchon de sécurité et de protection suivant l'une des revendications 1 à 8, caractérisé en ce que la charnière (5) est constituée par un voile de liaison souple formé d'une seule pièce avec le couvercle (1) et le collet (3).

10. Capuchon de sécurité et de protection suivant l'une des revendications 1 à 9, caractérisé en ce qu'il est constitué de matière plastique et est réalisé d'une seule pièce.
